# EUROPÄISCHE PATENTSCHRIFT

(11) **EP 0 330 866 B1**
(45) Veröffentlichungstag und Bekanntmachung des Hinweises auf die Patenterteilung: **13.05.1992**
(21) Anmeldenummer: 89102061.2
(22) Anmeldetag: 07.02.1989
(51) Int. Cl.: F27D 5/00, F27D 3/12

(54) **Aufsatz für Brennwagen**
Superstructure for heating furnace cars
Superstructure pour chariots de four de cuisson

(30) Priorität: 01.03.1988 DE 8802708 U
(43) Veröffentlichungstag der Anmeldung: 06.09.1989
(73) Patentinhaber: SIGRI GREAT LAKES CARBON GmbH, D-65203 Wiesbaden (DE)
(72) Erfinder: Waliczek, Günther, D-8901 Meitingen (DE)

(56) Entgegenhaltungen:
- EP-A- 0 067 451
- DE-U- 8 801 017
- GB-A- 121 251
- GB-A- 2 136 100
- GB-A- 2 164 734

## Beschreibung

Gegenstand der Erfindung ist ein Aufsatz für Brennwagen, gebildet aus mehreren am Brennwagen befestigten, aus Hohlprofilen mit rechteckigem Querschnitt bestehenden, Bohrungen aufweisende Stützen, an den Stützen angelenkten Balken und Platten oder Roste, die auf den Balken aufliegen.

Zur besseren Ausnutzung des Brennraums von Tunnelöfen und zur Senkung des Energiebedarfs beim Brennen keramischer Produkte, wie Porzellan, Sanitärprodukten, Isolatoren usw. werden zunehmend Aufbauten oder Aufsätze verwendet, die eine den Ofenraum besser nutzende Stapelung des Brennguts auf den Brennwagen ermöglichen. Die Aufsätze bestehen aus mehreren vertikalen Stützen, die in den Brennwagen eingelassen oder mit dem Wagen verschraubt oder verklemmt sind. Sie halten horizontale Balken, auf denen zur Aufnahme des Brennguts Platten oder Roste ruhen, deren Stärke und Abstand den Maßen des Brennguts angepaßt sind. Zur Verringerung der Wärmekapazität des Aufsatzes verwendet man im allgemeinen Hohlbalken und Platten mit kleiner Dicke.

Wegen der hohen Brenntemperatur der Keramikprodukte bestehen alle Teile des Aufsatzes, wie auch andere Brennhilfsmittel aus keramischen Werkstoffen, die wenigstens bei den Brenntemperaturen beständig sind, vor allem aus Siliciumcarbid oder Cordierit. Der Aufwand für die Bearbeitung der spröden und harten Keramik ist wesentlich größer als etwa die Bearbeitung von Holz oder Metall, so daß die im Fachwerkbau üblichen Lösungen zum Verbinden der einzelnen Elemente eines Aufsatzes, z.B. einfaches oder mehrfaches Verstiften oder Verzapfen mit oder ohne Knotenelemente, zur kraftschlüssigen Verbindung von Stützen und Balken ungeeignet sind.

Es ist vorgeschlagen worden, die Stützen mit horizontalen Bohrungen zu versehen und die mit Zapfen versehenen Balken in die Bohrungen einzurasten. Durch den Abstand der Bohrungen ist jeweils der Abstand der Balken festgelegt, so daß bei hinreichend kleinem Abstand der Bohrungen der freie Raum zwischen jeweils zwei Etagen des Aufsatzes der Höhe des Brennguts fast stufenlos eingepaßt werden kann. Dabei ist es wichtig, daß der Verbund eine Verschiebung der Balken ermöglicht, ohne daß der gesamte Aufsatz zerlegt werden muß. Schließlich ist bei dem Verbund dafür Sorge zu tragen, daß die anliegenden Kräfte nicht über Anrisse in den Bohrungen in die Stützen eingeleitet und Brüche ausgelöst werden.

Der Erfindung liegt die Aufgabe zugrunde, die Höhenverstellung der Etagen des Aufsatzes so zu vereinfachen, daß ihr Abstand in einer kurzen Zeitspanne der Höhe des Brennguts angepaßt werden kann.

Es ist Schließlich bekannt (GB-A- 121 251) an den vertikalen Stützen eines Brennwagenaufsatzes eine Reihe von Bohrungen vorzusehen, wobei in Bohrungen in der jeweils gewünschten Höhe Bohren eingestecht werden können, auf welcher Roste für die Auflagerung des Brenngutes aufliegen. Die Stabilität wird durch klemmen zur Verbindung der Roste hergestellt, die bei deren Höhenverstellung zweckmäßig zu entfernen und dann wieder anzubringen sind.

Die Aufgabe wird mit einem Aufsatz für Brennwagen der beschriebenen Art dadurch gelöst, daß in wenigstens eine Bohrung 9, jeder Stütze 2 ein mit einer Nut 10 versehener Stift 6 eingelassen ist, wenigstens ein hülsenartiger, eine Auskragung 5 aufweisender Schuh 4 auf jede Stütze 2 aufgezogen ist, in die Nut 10 eingreift und von dem Stift 6 gehalten ist und die Balken 7 auf den Auskragungen aufliegen.

Die Stützen des Aufsatzes sind zweckmäßig aus Hohlprofilen gebildet, die einen rechteckigen, zweckmäßig quadratischen Querschnitt haben und auf wenigstens einer Fläche mit Bohrungen versehen sind. Durch den Abstand der Bohrungen ist die Lage des Etagenbodens bestimmt, so daß falls ausschließlich Brenngut mit größerer Höhe gebrannt werden soll, ein größerer Bohrungsabstand ausreicht. Die Bohrungen erstrecken sich zweckmäßig durch zwei parallele Wände des Hohlprofils, bevorzugt werden aber Bohrungen, die nur eine Wand durchsetzen und in der gegenüberliegenden parallelen Wand als Sackloch enden. Der Vorteil dieser Lösung ist die kleinere Schwächung der Stützen. In jeder Stütze ist in wenigstens eine Bohrung ein Stift eingelassen, der mit einer Nut versehen ist. Ein auf die Stütze aufgezogener hülsenartiger Schuh stützt sich auf dem Stift ab und die Verbindung wird fixiert durch den in die Nut eingreifenden Schuh. Zum Lösen der Verbindung wird der Schuh aus der Nut und dann der Stift aus der Bohrung geschoben bzw. gezogen. Der in Längsrichtung der Stütze frei bewegliche Schuh kann oberhalb jeder Bohrung durch Einschieben eines Stiftes neu fixiert werden.

Jeder Schuh ist mit einer Auskragung versehen, auf der die zweckmäßig ebenfalls aus Hohlprofilen bestehenden Balken ruhen. In an sich bekannter Weise tragen die Balken Platten oder Roste, auf denen das zu brennende keramische Gut aufgestapelt ist. Die Elemente des Aufsatzes - Stütze, Balken, Schuhe und Stiftebestehen aus Werkstoffen mit hoher Temperaturfestigkeit, besonders aus Siliciumcarbid. Die Schuhe werden zweckmäßig durch Schlickergießen, die anderen Elemente durch Strangpressen hergestellt, so daß insgesamt der Bearbeitungsaufwand sehr gering ist.

Im folgenden wird die Erfindung anhand von Zeichnungen beispielhaft beschrieben. Es zeigen:
Fig. 1 - den Schnitt eines Brennwagenaufsatzes,
Fig. 2 - eine vergrößerte Darstellung des Querschnitts II in Fig. 1.

Die im wesentlichen vertikalen Stützen 2 des Aufsatzes, die aus einem quadratischen Hohlprofil bestehen, sind in Hülsen 3 verankert, die an der Brennwagenauflage 1 befestigt sind. Schuhe 4, die eine Auskragung 5 aufweisen, sind auf die Stützen 2 aufgezogen und gehalten durch Stifte, die in Bohrungen 9 der Stützen eingelassen sind. Die Stifte 6 weisen eine Nut 10 auf, in die die Wand 11 der Schuhe 4 federartig eingreift. Die Nut-Feder-Verbindung fixiert Stift 6 und Schuh 4, auf dessen Auskragung 5 Balken 7 aufliegen. Die Balken 7 tragen Platten 8, auf denen das zeichnerisch nicht dargestellte Brenngut gestapelt wird.

## Patentansprüche

1. Aufsatz für Brennwagen, gebildet aus mehreren am Brennwagen befestigten, aus Hohlprofilen mit rechteckigem Querschnitt bestehenden, Bohrungen aufweisende Stützen, von den Stützen getragener Balken und Platten oder Rosten, die auf den Balken aufliegen, wobei in wenigstens eine Bohrung (9) jeder Stütze (2) ein mit einer Nut (10) versehener Stift (6) eingelassen und wenigstens ein hülsenartiger, eine Auskragung (5) aufweisender Schuh (4) auf jede Stütze (2) aufgezogen ist, der Schuh (4) in die Nut (10) eingreift und von dem Stift (6) gehalten ist und die Balken (7) auf den Auskragungen aufliegen.

2. Aufsatz für Brennwagen nach Patentanspruch 1,
dadurch gekennzeichnet,
daß die eine Wand der Stütze durchsetzende Bohrung (9) in der gegenüberliegenden parallelen Wand als Sackloch endet.

3. Aufsatz für Brennwagen nach den Patentansprüchen 1 und 2,
dadurch gekennzeichnet,
daß Stützen und Balken aus stranggepreßtem Siliciumcarbid bestehen.

4. Aufsatz nach den Patentansprüchen 1 bis 3,
dadurch gekennzeichnet,
daß die aus Siliciumcarbid bestehenden Schuhe durch Schlickergießen hergestellt sind.

## Claims

1. Attachment for furnace cars, formed from several supports, fastened to the furnace car and consisting of hollow profiles with rectangular cross section and having openings, from several bars carried by the supports, and from several plates or grids which rest on the bars, with a peg (6) provided with a groove (10) being introduced into at least one opening (9) of each support (2) and at least one casing-like shoe (4), having a projection (5), being fitted on to each support (2), the shoe (4) engaging into the groove (10) and being held by the peg (6) and the bars (7) resting on the projections.

2. Attachment for furnace cars according to claim 1,
characterized in that
the opening (9) passing through a wall of the support ends in the opposite parallel wall as a blind hole.

3. Attachment for furnace cars according to claims 1 and 2,
characterized in that
supports and bars consist of extruded silicon carbide.

4. Attachment according to claims 1 to 3,
characterized in that
the shoes consisting of silicon carbide are manufactured by slip casting.

## Revendications

1. Superstructure pour chariots de four de cuisson constituée par plusieurs supports fixés aux chariots de cuisson, par des profilés creux de section transversale rectangulaire, et comportant des perçages, ces supports portant des poutres sur lesquelles reposent des plaques ou des grilles, superstructure caractérisée en ce que, dans au moins un perçage (9) de chaque support (2) est introduite une broche (6) munie d'une gorge (10), et qu'au moins un sabot (4) en forme de douille comportant un encorbellement (5) est enfilé sur chaque support (2), ce sabot (4) venant en prise dans la gorge (10) et étant maintenu par la broche (6) tandis que les poutres (7) reposent sur les encorbellements.

2. Superstructure pour chariots de four de cuisson selon la revendication 1,
caractérisée en ce que
le perçage (9) traversant l'une des parois du support, se termine sous forme de trous borgne dans la paroi parallèle opposée.

3. Superstructure pour chariots de four de cuisson selon les revendications 1 et 2,
caractérisée en ce que
les supports et les poutres sont constitués par du carbure de silicium extrudé.

4. Superstructure selon les revendications 1 à 3,
caractérisée en ce que
les sabots constitués par du carbure de silicium sont réalisés par coulée en barbotine.
